# EUROPÄISCHE PATENTSCHRIFT

(11) **EP 0 531 770 B1**
(45) Veröffentlichungstag und Bekanntmachung des Hinweises auf die Patenterteilung: **21.12.1994**
(21) Anmeldenummer: 92114209.7
(22) Anmeldetag: 20.08.1992
(51) Int. Cl.: E04F 17/06, F41H 5/04

(54) **Lichtschacht für Kellerfenster**
Light-shaft for cellar window
Soupirail pour fenêtre de cave

(30) Priorität: 07.09.1991 DE 4129847
(43) Veröffentlichungstag der Anmeldung: 17.03.1993
(73) Patentinhaber: Schöck Bauteile GmbH, D-76487 Baden-Baden (DE)
(72) Erfinder: Krüger, Harald, F-67930 Beinheim (FR)
(74) Vertreter: Brommer, Hans Joachim, Dr.-Ing.

(56) Entgegenhaltungen:
- AT-B- 343 878
- DE-A- 1 963 405
- DE-B- 2 202 477
- FR-A- 2 103 981
- FR-A- 2 519 133
- US-A- 3 852 931

## Beschreibung

Die Erfindung betrifft einen Lichtschacht zur Befestigung an einer Kelleraußenwand vor einem im wesentlichen unterhalb des Bodenniveaus liegenden Kellerfenster.

Lichtschächte dieser Art werden bisher entweder aus massivem Beton oder aus glasfaserverstärktem Kunststoff hergestellt.

Lichtschächte aus Beton haben eine Wandstärke von etwa 3 bis 5 cm und sind daher sehr schwer, so daß sie sich nur mit größerem Aufwand transportieren und nur mit technischem Gerät wie einem Bagger oder Kran an der Kelleraußenwand befestigen lassen.

Demgegenüber sind glasfaserverstärkte Kunststofflichtschächte sehr leicht. Sie können daher einfach transportiert und durch ein oder zwei Mann an der Kellerwand montiert werden. Allerdings bereitet die Entsorgung von faserverstärkten Kunststoffen zunehmend Probleme. Außerdem sind glasfaserverstärkte Kunststofflichtschächte wegen hoher Material- und Fertigungskosten in der Herstellung teuer.

Grundsätzlich sind Lichtschächte der genannten Art aus der DE-AS 2 202 477 oder der AT-PS 343 878 bekannt. In beiden Druckschriften werden verschiedene geometrische Ausbildungen für Lichtschächte beschrieben, mit denen der durch das angeschüttete Erdreich aufgebrachte flächige Druck gut abzufangen ist.

Um preiswerte, leichte und einfach zu versetzende Lichtschächte zu erhalten, hat die Anmelderin Versuche mit Lichtschächten aus faserverstärktem Beton durchgeführt. Solche Lichtschächte können zwar dünnwandig konstruiert werden und sind deshalb relativ leicht, haben aber den Nachteil einer erheblich geringeren Schlagzähigkeit gegenüber glasfaserverstärktem Kunststoff. Dies führt dazu, daß sie beim Planieren des Erdreiches, insbesondere durch aufprallende Steine beschädigt werden und dann eventuell reißen.

Aufgabe der Erfindung ist es daher, einen Lichtschacht anzugeben, der einerseits preiswert in der Herstellung, leicht und einfach zu versetzen ist, der aber andererseits unempfindlich gegen Schläge durch angeschobene Steine und dergleichen ist.

Die Aufgabe wird erfindungsgemäß dadurch gelöst, daß der Lichtschacht zumindest an Teilbereichen seiner der Kellerwand abgewandten Außenseite eine Stoßenergie absorbierende Pufferstruktur aufweist.

Diese Pufferstruktur bewirkt, daß angeschobene Steine nicht zu einem Kerbbruch des Lichtschachts führen, sondern ihre kinetische Energie durch Verformung der Pufferstruktur abgebaut wird. Dadurch kann die eigentliche Wand des Lichtschachtes aus relativ sprödem Material, insbesondere aus glasfaserverstärktem Beton, in dünner Wandstärke ausgeführt werden. Der Lichtschacht kann somit ohne technisches Gerät gehandhabt und mit geringem Aufwand an der Kellerwand befestigt werden. Man kombiniert also die Vorteile des geringen Gewichtes einerseits und der leichten Entsorgung andererseits. Außerdem ergibt sich gegenüber den bisherigen Beton- und Lichtschächten eine Materialersparnis.

Die Pufferstruktur kann durch lokale Materialverstärkungen gebildet sein. Das heißt, daß sie beispielsweise aus Längs- und/oder Querrippen besteht, die sich auch kreuzen können und so eine Waffel- oder Wabenstruktur bilden.

Ebenso ist es denkbar, daß sich die Pufferstruktur aus mehreren kleinen Einzelelementen zusammensetzt, beispielsweise aus kleinen Pyramiden, Kegeln oder dergleichen.

Zweckmäßig weisen die genannten Vorsprünge einen sich zum freien Ende hin verjüngenden Querschnitt auf, so daß man eine progressive Bremscharakteristik der Pufferstruktur erhält.

Aus fertigungstechnischen Gründen ist es günstig, wenn die Pufferstruktur aus dem gleichen Material wie der Lichtschacht besteht. Insbesondere mit Faserbeton wird so eine preiswerte Lösung erreicht. Dabei sind für eine gute Dämpfungscharakteristik schlanke Geometrien für die Pufferelemente zu bevorzugen.

Es liegt aber auch im Rahmen der Erfindung die Pufferstruktur aus einem anderen Werkstoff, insbesondere aus einem sich plastisch verformenden Material, etwa zement- oder dispersionsgebundenen Polystyrol- oder Gummiteilchen herzustellen. Durch derartiges plastisches Material wird eine besonders gute Energieabsorption in der Pufferstruktur erreicht, ohne daß das spröde Grundmaterial des Lichtschachtes unzulässig stark belastet wird.

Eine weitere Möglichkeit, um den Lichtschacht zu schützen, besteht darin, die Pufferstruktur aus Gummi- oder Korkplatten herzustellen. Besonders günstig ist eine Pufferstruktur aus leicht deformierbarem Kunststoff, etwa Polyurethanschaum oder luftgeschäumte PE-Folien.

Wird die Pufferstruktur aus einem anderen Werkstoff als die Lichtschachtwandung hergestellt, so besteht eine Weiterbildung der Erfindung darin, daß die Pufferstruktur durch eine vollflächige im wesentlichen gleichmäßige Außenbeschichtung des Lichtschachtes gebildet ist. Diese Beschichtung kann aufgespritzt oder aufgeklebt sein.

Weitere Merkmale und Vorteile der Erfindung ergeben sich aus der nachfolgenden Beschreibung der Zeichnung. Dabei zeigt
- Fig. 1: Horizontalschnitt durch eine Kellerwand mit vorgesetztem erfindungsgemäßem Lichtschacht,
- Fig. 2 und 3: Lichtschächte mit einer anderen Ausgestaltung der Pufferstruktur.

Fig. 1 zeigt eine Kellerwand 1 mit einem eingebauten Kellerfenster 2. Außen an die Kellerwand 1 ist ein Lichtschacht 3 mit Schrauben 4 befestigt. Er besteht aus glasfaserverstärktem Beton und ist über elastische Zwischenringe 4a federnd mit der Kellerwand verschraubt.

In der Schnittebene ist die Kontur des Lichtschachtes etwa halbkreisförmig; nach oben geht die Kontur in die Rechteckform über und nimmt dort den üblichen Gitterrost auf.

Die Verschraubung des Lichtschachtes erfolgt noch, bevor die Baugrube, in der der Keller errichtet wurde, wieder mit Erdreich angefüllt wird. Beim Anschieben von Erde, das häufig mit einer Raupe erfolgt, können Steine 5 gegen den Lichtschacht 3 prallen. Dabei besteht die Gefahr, daß der Lichtschacht reißt.

Um dies zu verhindern, trägt der erfindungsgemäße Lichtschacht 3 an der dem Kellerfenster 2 abgewandten Außenseite eine Pufferstruktur.

Bei der in Fig. 1 dargestellten Pufferstruktur handelt es sich um Längsrippen 7, die sich nach außen verjüngen und durch Querrippen 8 versteift sein können. Dabei ist der Querschnitt der Rippen 7 und 8 ausgesprochen schlank, um sicherzustellen, daß sie beim Auftreffen eines Steines abbrechen, ohne den eigentlichen Lichtschachtkörper zu verformen.

Es ist möglich, daß die Rippen ein waffel- oder wabenartiges Muster bilden. Es ist aber auch denkbar, daß nur Längs- oder nur Querrippen angebracht sind.

Während in Fig. 1 die Pufferstruktur aus dem selben Material direkt an den Lichtschacht 3 angeformt ist, kann gemäß Fig. 2 und 3 Pufferstruktur auch aus einem zum Grundmaterial des Lichtschachtes 3 unterschiedlichem Material bestehen.

In der Fig. 2 trägt der Lichtschacht 3 an der dem Kellerfenster abgewandten Außenseite eine Wabenstruktur aus horizontalen und vertikalen Leisten 9.

In der linken Bildhälfte sind die horizontalen Leisten 9 ähnlich dicht angeordnet wie die Leisten 7 in Fig. 1.

Dadurch ist die Wabenstruktur ohne weitere Zusätze in der Lage, den gewünschten Dämpfungseffekt herbeizuführen.

In der rechten Bildhälfte von Fig. 2 sind hingegen nur vertikale Leisten 9 vorgesehen, die in erheblichem Abstand zueinander angeordnet sind. In diesem Fall ist der Zwischenraum zwischen den Leisten mit Plastisch oder elastisch deformierbarem Material 10, etwa aus dispersions- oder zementgebundenen Polysterolkügelchen oder aus einem mit anderen elastischen Stoffen vermengten Mörtel gefüllt.

In der Fig. 3 besteht die Pufferstruktur aus einer vollflächigen Außenbeschichtung 10. Sie kann sowohl aus Polyurethanschaum oder einem anderen leicht deformierbaren Kunststoff als auch aus luftgeschäumten PE- Folien oder Gummi- oder Korkplatten bestehen.

Dabei können solche elastischen Materialien selbstverständlich auch in Formen entsprechend der Fig. 2 gebracht werden oder die weiter oben genannten plastischen Materialien als gleichmäßige Außenbeschichtung entsprechend der Fig. 3 auf den Lichtschacht aufgebracht werden.

Zusammenfassend bietet die Erfindung den Vorteil, daß die Pufferstruktur als Opferschicht teilweise eingedrückt oder zerstört wird und dadurch die Lichtschachtwandung schützt.

## Patentansprüche

1. Lichtschacht zur Befestigung an einer Kelleraußenwand vor einem im wesentlichen unterhalb des Bodenniveaus liegenden Kellerfenster,
dadurch gekennzeichnet,
daß der Lichtschacht (3) zumindest an Teilbereichen seiner der Kellerwand abgewandten Außenseite eine Stoßenergie absorbierende Pufferstruktur aufweist.

2. Lichtschacht gemäß Anspruch 1,
dadurch gekennzeichnet,
daß die Pufferstruktur durch lokale Materialverstärkungen, insbesondere Rippen (7, 8) gebildet ist.

3. Lichtschacht gemäß Anspruch 1,
dadurch gekennzeichnet,
daß die Pufferstruktur sich aus einer Vielzahl von Einzelelementen (9), etwa Pyramiden, Kegel oder dergleichen zusammensetzt.

4. Lichtschacht gemäß Anspruch 1 oder 2,
dadurch gekennzeichnet,
daß die Elemente der Pufferstruktur einen sich zum freien Ende hin verjüngenden Querschnitt aufweisen.

5. Lichtschacht gemäß Anspruch 1,
dadurch gekennzeichnet,
daß die Pufferstruktur durch eine Außenbeschichtung (10) des Lichtschachtes (3) gebildet ist.

6. Lichtschacht gemäß Anspruch 1
dadurch gekennzeichnet,
daß die Pufferstruktur aus dem gleichen Material wie der Lichtschacht, insbesondere aus Faserbeton besteht.

7. Lichtschacht gemäß Anspruch 1,
dadurch gekennzeichnet,
daß der Lichtschacht (3) aus Faserbeton und die Pufferstruktur aus plastischem Material, insbesondere zement- oder dispersionsgebundenen Polystyrol- oder Gummiteilchen oder Polyurethanschaum, Vermiculithbeton, Perlitbeton, Styroporbeton oder dergleichen besteht.

8. Lichtschacht gemäß Anspruch 1,
dadurch gekennzeichnet,
daß der Lichtschacht (3) aus Faserbeton und die Pufferstruktur aus elastischem Material, insbesondere Gummi- oder Korkplatten besteht.

9. Lichtschacht gemäß Anspruch 1,
dadurch gekennzeichnet,
daß der Lichtschacht (3) über elastische Zwischenelemente (4a) an der Kellerwand (1) befestigt ist.

## Claims

1. Light well for attachment to the outer wall of a basement in front of a basement window located substantially below the level of the ground,
characterised in that
the light well (3) has at least in partial regions of its outer side remote from the basement wall a buffer structure that absorbs impact energy.

2. Light well according to claim 1,
characterised in that
the buffer structure is formed by local material reinforcements, especially ribs (7, 8).

3. Light well according to claim 1,
characterised in that
the buffer structure is composed of a large number of individual elements (9), for example pyramids, cones or the like.

4. Light well according to claim 1 or 2,
characterised in that
the elements of the buffer structure have a cross-section that tapers towards the free end.

5. Light well according to claim 1,
characterised in that
the buffer structure is formed by an outer coating (10) of the light well (3).

6. Light well according to claim 1,
characterised in that
the buffer structure consists of the same material as the light well, especially of fibre concrete.

7. Light well according to claim 1,
characterised in that
the light well (3) consists of fibre concrete and the buffer structure consists of plastic material, especially cement- or dispersion-bonded polystyrene or rubber particles or polyurethane foam, vermiculite concrete, pearlite concrete, Styropor concrete or the like.

8. Light well according to claim 1,
characterised in that
the light well (3) consists of fibre concrete and the buffer structure consists of resilient material, especially rubber or cork plates.

9. Light well according to claim 1,
characterised in that
the light well (3) is attached to the basement wall (1) by way of resilient intermediate elements (4a).

## Revendications

1. Puits de lumière pour la fixation à une paroi externe de cave, devant un soupirail situé sensiblement en dessous du niveau du sol, caractérisé en ce que le puits de lumière (3) présente au moins sur des zones partielles de son côté externe tourné à l'écart de la paroi de la cave une structure d'amortissement qui absorbe de l'énergie d'impact.

2. Puits de lumière suivant la revendication 1, caractérisé en ce que la structure d'amortissement est formée par des renforcements locaux de la matière, en particulier par des nervures (7, 8).

3. Puits de lumière suivant la revendication 1, caractérisé en ce que la structure d'amortissement se compose d'une pluralité d'éléments séparés (9), éventuellement des pyramides, des cônes, etc.

4. Puits de lumière suivant la revendication 1 ou 2, caractérisé en ce que les éléments de la structure d'amortissement présentent une section transversale qui se réduit vers l'extrémité libre.

5. Puits de lumière suivant la revendication 1, caractérisé en ce que la structure d'amortissement est formée par une couche externe (10) du puits de lumière (3).

6. Puits de lumière suivant la revendication 1, caractérisé en ce que la structure d'amortissement est constituée de la même matière que celle du puits de lumière, en particulier d'un béton de fibres.

7. Puits de lumière suivant la revendication 1, caractérisé en ce que le puits de lumière (3) est constitué de béton de fibres et en ce que la structure d'amortissement est constituée d'une matière plastique, en particulier de particules de polystyrène ou de caoutchouc reliées par du ciment ou par dispersion, ou d'une mousse de polyuréthanne, d'un béton de vermiculite, d'un béton de perlite, d'un béton de styropore, ou d'un élément semblable.

8. Puits de lumière suivant la revendication 1, caractérisé en ce que le puits de lumière (3) est constitué de béton de fibres et la structure d'amortissement est constituée d'une matière élastique, en particulier de plaques de caoutchouc ou de liège.

9. Puits de lumière suivant la revendication 1, caractérisé en ce que le puits de lumière (3) est fixé à la paroi de cave (1) par des éléments intercalaires (4a) élastiques.
